# EUROPÄISCHE PATENTSCHRIFT

(11) **EP 0 970 297 B1**
(45) Veröffentlichungstag und Bekanntmachung des Hinweises auf die Patenterteilung: **31.10.2001**
(21) Anmeldenummer: 98919134.1
(22) Anmeldetag: 24.03.1998
(51) Int. Cl.: F01L 9/04, H01F 7/14, H01F 7/123

(54) **ELEKTROMAGNETISCHE STELLEINRICHTUNG**
ELECTROMAGNETIC CONTROL DEVICE
DISPOSITIF DE COMMANDE ELECTROMAGNETIQUE

(30) Priorität: 24.03.1997 DE 19712062; 24.03.1997 DE 19712057; 08.04.1997 DE 19714410; 08.04.1997 DE 19714409
(43) Veröffentlichungstag der Anmeldung: 12.01.2000
(73) Patentinhaber: LSP Innovative Automotive Systems GmbH, 71739 Oberriexingen (DE)
(72) Erfinder: LEIBER, Heinz, Karl, D-71739 Oberriexingen (DE)
(74) Vertreter: Lenzing, Andreas, Dr.
(86) Internationale Anmeldenummer: EP9801710
(87) Internationale Veröffentlichungsnummer: WO9842955

(56) Entgegenhaltungen:
- DE-A- 3 500 530
- GB-A- 1 471 537
- GB-A- 2 088 137
- US-A- 5 022 359
- PATENT ABSTRACTS OF JAPAN vol. 013, no. 272 (E-777), 22. Juni 1989 & JP 01 064205 A (MITSUBISHI ELECTRIC CORP), 10. März 1989

## Beschreibung

Die Erfindung betrifft eine elektromagnetische Stelleinrichtung mit den Merkmalen des Oberbegriffs des Anspruchs 1.

Elektromagnetische Stelleinrichtungen mit diesen Merkmalen sind z.B. aus der DE 3920976 A1 bekannt. Sie werden z.B. zur Betätigung von Ventilen von Verbrennungsmotoren benutzt. Der Anker wird von den beiden Federkräften ohne Erregung eines Elektromagneten in eine Zwischen- insbesondere Mittelstellung gebracht. Die Erregung eines der Elektromagnete bringt den Anker in die zugehörige Endstellung, wodurch z.B. das Ventil voll geöffnet ist. Die Ansteuerung des anderen Elektromagneten schließt dann das Ventil.

Zur Energieeinsparung werden Permanentmagnete vorgesehen, die den Anker ohne Erregung in den Endstellungen festhalten können.

Es ist aus der DE 35 00 530 C2 auch schon bekannt, anstelle der beiden Elektromagnete für die Ankerbewegung Permanentmagnete zu verwenden und während einer Ankerbewegung jeweils die Wirkung eines der Permanentmagnete durch ein Feld eines Elektromagneten unwirksam zu machen. Auch hier wird der Anker in den Endstellungen nur durch die Permanentmagnete festgehalten. In der DE 35 46 513 C 2 wird der Strom zum Halten des Ankers in der Endstellung auf einem niedrigen Niveau getaktet.
Der Erfindung liegt die Aufgabe zu Grunde, eine elektromagnetische Stelleinrichtung zu schaffen, die im Betrieb mit geringer Leistung auskommt.

Diese Aufgabe wird durch Merkmale des Anspruch 1 gelöst.

Die erfindungsgemäße Lösung mit den Merkmalen des Anspruchs 1 bringt gegenüber dem erstgenannten Stand der Technik eine erhebliche Reduzierung der benötigten Energie, da durch die Verwendung von Haltepermanentmagneten sich ein um deren Dicke vergrößerter Luftspalt ergibt, der für den Arbeitshub (Ventilbewegung) eine erhöhte Erregung (= Leistung) erfordert. Das Rastsystem braucht dagegen nur geringe Energie. Auch die Baugröße ist bei der erfindungsgemäßen Lösung günstiger. Darüber hinaus sind die sogenannten Klebekräfte bei vorhandenem kleinem Luftspalt, der durch die Rastung ermöglicht wird, nicht oder nur geringfügig vorhanden.

Gegenüber dem durch die DE 35 46 513 C2 gegebenen Stand der Technik kommt es bei der Erfindung zu einer geringeren Wärmebelastung der Wicklungen und es werden keine speziellen Maßnahmen zur Kühlung notwendig. Das erfindungsgemäße System braucht eine geringere Ansteuerleistung, und es kommt zu einer größeren Beschleunigung des Ankers, da beim Umschalten nicht die volle Magnetkraft abgebaut werden muß.

Aus dem DE Gebrauchsmuster 17 83 823 ist ein Betätigungselektromagnet bekannt, der eine Ruhestellung und eine durch Einschalten des Betätigungsmagneten erreichte Arbeitsstellung des Ankers aufweist. In dieser Stellung wird der Anker durch einrastende Elemente verriegelt und trotz Abschalten des Betätigungsmagneten festgehalten. Ein Hilfsmagnet entriegelt auf einen entsprechenden Befehl die Einrastung und der Anker geht in die Ruhestellung zurück.

Das Rastsystem weist vorzugsweise eine elektromagnetische Betätigungseinrichtung auf, jedoch sind auch andere elektrische Betätigungseinrichtungen (z.B. piezoelektrisch) möglich. Es soll vorzugsweise bei ein- oder zweipoligen Elektromagneten zur Anwendung kommen.

### Figurenbeschreibung

Anhand der Zeichnungen werden Ausführungsbeispiele der Erfindung und deren Funktionen näher erläutert.

Es zeigen:
Fig. 1 ein erstes Ausführungsbeispiel
Fig. 2 das zugehörige Ansteuerprogramm
Fig. 3 ein abgeändertes Ansteuerungsprogramm
Fig. 4 ein anderes Ausführungsbeispiel
Fig. 5 das dazugehörige Ansteuerprogramm
Fig. 6 ein weiteres Ausführungsbeispiel
Fig. 7 bis 11 Diagramme zur Funktionserläuterung
Fig. 12 ein dabei unterstellter Anker

In Fig. 1 sind zwei sich gegenüberliegende zweipolige Elektromagnete 1 und 2 mit ihren Kernen 3 und 4, ihren Ansteuerwicklungen 5 und 6 und den Polflächen 7 und 8 gezeigt. Zwischen den Polflächen liegt ein Anker 9, der mittels zweier Blattfedern 10 und 11 gelagert ist. Am Anker ist eine Betätigungsstange 12 drehbar befestigt. Durch sie wird bei Ankerbewegung z.B. ein Ventilstößel 13 betätigt. Dieser wird durch eine Feder 14 nach oben gedrückt, wenn die Betätigungsstange 12 dies zuläßt und von der Betätigungsstange 12 gegen die Kraft der Feder 14 nach unten gedrückt.
In den Endstellungen des Ankers 9 kommt das Rastsystem 15 zum Einsatz, dessen Sperrschieber 16 dann durch die Kraft einer Feder 17 über bzw. Unter den Anker gedrückt wird und diesen auch bei ausbleibender Erregung des Elektromagneten 1 oder 2 festhält. Ein Elektromagnet 18 kann bei Erregung seiner Wicklung den Sperrschieber 16 wieder zurückziehen.
Anhand der Fig. 2 wird die Arbeitsweise des Stellantriebs samt Rastsystem 15 erläutert. Es wird davon ausgegangen, daß der Anker 9 des Stellantriebs auf den Polflächen 7 des Elektromagneten 1 aufliegt und der Sperrschieber 16 den Anker dort festhält. Bei T₁ wird der Strom i₁₈ des Rastmagneten 18 eingeschaltet. Bei T₂ setzt sich das Rastsystem 15 mit seinem Sperrschieber 16 in Bewegung (S_{RM}) und erreicht bei T₃ seine Endstellung. Dieser Vorgang spiegelt sich im Stromverlauf i₁₈ des Rastmagneten wieder. Eine vorgegebene Zeit nach T₁ wird bei T₄ der Strom i₂ des Elektromagneten 2 eingeschaltet. Dieser setzt den Anker 9 bei T₃ in Bewegung (sᵥ); bei T₅ wird die Endstellung erreicht. Zu diesem Zeitpunkt rastet auch das Rastsystem 15 wieder ein (S_{RM}). Vorher war der Strom i₁₈ des Rastsystems abgeschaltet worden. Ab T₆ wiederholt sich der gesamte Vorgang mit umgekehrter Bewegungsrichtung des Ankers 9. Die Zeitpunkte T₆, T₇, T₈, T₉ und T₁₀ entsprechen dabei den Zeitpunkten T₁ bis T₅.

In den Diagrammen i₁ und i₂ sind beginnend zu den Zeitpunkten T₁ bzw. T₆ noch alternativ einsetzbare Erregungsimpulse für die Elektromagnete 1 bzw. 2 eingezeichnet. Diese Impulse dienen dazu, die Verbindung zwischen dem Anker 9 und dem Sperrschieber 16 zu entlasten und die Reibung bei der Entrastung zu vermindern.

Die Erregung i₁ bzw. i₂ ab T₁ bzw. T₆ wird abgeschaltet, wenn das Rastsystem 15 seine Endstellung erreicht hat (bei T₃ bzw. T₈). Dieser Zeitpunkt kann aus dem Stromverkauf i₁₈ des Rastsystems abgeleitet werden oder mittels eines Ankerwegsensors gewonnen werden.

Es wäre auch denkbar das Rastsystem 15 so auszulegen, daß der Sperrschieber 16 durch den Elektromagneten 18 in die Raststellung gebracht wird und eine Feder den Sperrschieber in die andere Endstellung bringt. Hier müßte der Rastmagnet über die Öffnungs- bzw. Schließzeit des Ventils erregt sein (T₅ bis T₇).

Hinsichtlich der oben angegebenen Schaltzeitpunkte ist zu berücksichtigen. daß diese Zeitpunkte nicht die Ein- und Abschaltverzögerungen berücksichtigen. Ein auf Schaltschnelligkeit optimiertes System wird mit Vorhaltesteuerung arbeiten. d.h. die Ein- oder Abschaltung des Strom erfolgt vor den Schaltzeitpunkten.

Das Diagramm der Fig. 3 zeigt einen etwas anderen Ablauf der Ansteuerung. Hier wird nach Beginn der Entrastung bei T₂ der Rastmagnet 18 so lange bestromt, bis bei T₅ ein nicht dargestellter Positionsgeber für die Ankerstellung, die Endlage des Ventils signalisiert (siehe Sig.). Nach einem hohen Stromwert zu Anfang wird der Strom auf einen niedrigeren Haltestrom herabgesetzt, um bei T₅ zu 0 zu werden. Gleichzeitig wird ab T₄' der Magnet 2 bis T₁₁ mit einem Haltestrom beaufschlagt. Der Rastsperrschieber 16 rastet nun (bei T₁₁) ohne Kraftbelastung ein. Das Gleiche geschieht bei T₁₀. Dieses Verfahren bietet eine geringere mechanische Belastung.

Es ergibt sich folgender Ablauf:
- T₁:: Sperrschieber ist noch wirksam; die Elektromagnete 1,2 und 18 werden angeschaltet
- T₂:: Anker bewegt sich; Sperrschieber wird herausgezogen; i₁₈ wird abgeschaltet
- T₃ bis T₅.: Anker bewegt sich in nächste Endlage
- T₄':: Elektromagnet 2 wird auf Halteerregung geschaltet bis der nicht mehr erregte Sperrschieber 16 des Rastsystems einrastet
- T₁₁ :: Nach der Einrastung des Sperrschiebers wird der Elektromagnet 2 völlig abgeschaltet und der Anker kommt auf dem Sperrschieber zur Anlage

In Fig. 4a ist ein Ausführungsbeispiel der Erfindung gezeigt. Hier sind zwei zweipolige Elektromagnete 21 und 22 vorgesehen. zwischen denen ein Anker bewegbar ist. Der Anker 29 ist hier mittels eines Drehstabs oder Drehrohrs 27, das sich um die Achse 28 verdrehen kann, federgelagert. Am vorderen Ende weist der Drehstab vorzugsweise ein nicht gezeigtes Lager z.B. ein Nadellager auf oder er ist dort kugelgelagert.
Mit 30 ist ein Verbindungsteil, ein sogenannter Käfig, zwischen Drehstab und Anker 29 bezeichnet. Am Anker 29 oder am Verbindungsteil 30 ist eine Betätigungsstange 32 drehbar angelenkt, die bei Ankerbetätigung ein Ventil 33 gegen die Kraft einer Feder 34 nach unten drückt und das Ventil 33 öffnen kann, aber die das Schließen des Ventils 33 durch die Kraft der Feder 34 bei entsprechender Erregung zulassen kann. Die Kräfte der Feder 34 und des Drehstabs in seiner Ausgangsstellung sind so aufeinander abgestimmt, daß die beiden Federkräfte ohne Erregung eines der Elektromagnete 21 und 22 den Anker in der gezeichneten Mittelstellung halten.
Das Rastsystem 35 enthält hier eine um die Achse 36 kippbare Wippe 37, die durch eine Feder 38 in die eine Richtung gezogen wird und durch einen Rastelektromagneten 39 bei Erregung der Wicklung 26 in die andere Richtung gezogen wird. Der Magnetkreis des Elektromagneten 39 wird teilweise durch den Kern 24 des Elektromagneten 22, dessen Wicklung und den Nebenschluß 37 und 41 gebildet. Alternativ kann auch eine gesonderte Wicklung 40 für den Rastmagneten vorgesehen sein, wie in der Fig. 1a angedeutet.
Das eigentliche Rastelement ist hier eine am Ende der Wippe 37 befestigte kugelgelagerte Rastrolle 42. Die Rastrolle ist hier die kugelgelagerte Welle 42', die in Fig. 4b herausgezeichnet dargestellt ist.
Diese rollt mit kleinem Durchmesser auf einer Rastplatte 43 ab. Die Wälzlagerung besitzt wegen der notwendigen Tragzahl einen größeren Durchmesser. In Fig. 4c ist die Raststellung bei "Ventil-Auf" gezeigt. Die Rastrolle 42' ist hier oberhalb der Rastplatte 43 eingerastet und verhindert eine Bewegung des Ankers in Pfeilrichtung (44), die die Rückstellkraft der Feder bewirken möchte.

Anhand der Fig. 5 wird die Funktion der Anordnung der Fig. 4a erläutert, wobei davon ausgegangen wird, daß der Anker 29 nicht auf den Polflächen des Elektromagneten 22 aufliegt, sondern dort bei kleinem Luftspalt durch die Rastrolle 42 festgehalten wird. Das Ventil sei geschlossen. Soll das Ventil 33 aufgesteuert werden, so wird zuerst bei T₁ die Wicklung 26 des Rastmagneten 39 erregt. Diese Erregung bewirkt, daß auf die Rastrolle 42 Kraft ausgeübt wird und ab T2 die Wippe 37 verkippt und die Rastrolle 42 aus der Verriegelungsstellung herausgezogen wird. Dies ist bei T₃ geschehen (siehe Wegdiagramm S_{RM} des Rastmagneten). Nun wird die Erregung des Elektromagneten 22 nach einer festen Zeit abgeschaltet. Die Federkräfte bewegen den Anker 29 samt Rastplatte 43 nach unten. Bei T₄ war der Elektromagnet 21 erregt worden, der den Anker 29 mit nach unten zieht. Das Ventil wird geöffnet und ist bei T₅ voll geöffnet. Die Rastrolle kann dann in Folge der Federkraft wieder einrasten und den Anker in der zweiten Endstellung festhalten.
Soll das Ventil 33 wieder geschlossen werden, so wird bei T₉ die Wicklung 25 des Elektromagneten 22 angesteuert. Zuerst wird der Rastmagnet 39 nach Einschaltung des Stroms i₂₂ wirksam, der die Rastrolle 42 vom Anker 29 abzieht (ab T₇). Die Wirkung der Federkräfte und des Elektromagneten 22 bringt den Anker 29 wieder in die "Ventil-Zu"-Stellung und die Rastrolle wird durch die Wirkung der Feder 38 wieder in die Raststellung gebracht (T₁₀);die Erregung des Elektromagneten 22 kann abgeschaltet werden.
Die beschriebene Auslegung ist nur anwendbar, wenn die Erregung wenigstens des Elektromagneten 22 nur über einen Teilbereich des Hubs erfolgt, da bei Erreichen der Endstellung der Rastelektromagnet unwirksam sein muß.
Die eben beschriebene Lösung erfordert eine sehr geringe Ansteuerleistung, da der Rastmagnet in der Endstellung keine Erregerleistung erfordert und die Schaltmagnete hier nicht aktiviert sind.
Dadurch sind die bekannten Probleme der Klebezeiten bei großen Magneten nicht relevant. Da nach dem Entriegeln oder Ausrasten sofort die volle Federrückstellkraft wirkt, beschleunigt das System schneller und wird nicht durch eine abklingende Magnetkraft gedämpft. Die Auflage der Rastrolle auf die Rastplatte 43 muß sowohl die Winkelstellung in der Endlage, als auch einen Anschlag in beiden Richtungen berücksichtigen. Die Rastplatte kann geringfügig drehbar sein (Fig. 4c) damit die Rastrolle über ihre volle Länge aufliegt und eine tragbare Flächenpressung erfährt.

Oben wurde der Rastmagnet 39 durch die Wicklung 26 des Elektromagneten 22 betätigt. Alternativ kann dies auch durch eine zusätzliche Wicklung 40 geschehe wobei günstigerweise bei Ansteuern der Wicklung 40 auch die Wicklung 26 bzw. 25 kurz angesteuert wird, um die Verriegelung zu entlasten und damit die benötigte Kraft des Rastmagneten zu mindern.
Wenn die Wicklung 26 als Wicklung für den Rastmagneten benutzt wird, geschieht dies automatisch.

In Fig. 6 ist ein Ventil 51 mit einem Ventilschaft 52 im Ventilblock 53 gezeigt. Eine Feder 54 drückt das Ventil 1 nach oben.
Oben ist ein zweipoliger elektromagnetischer Antrieb gezeigt, der zwei Elektromagneten 55 und 56 und einen dazwischenliegenden Anker 57 aufweist. Der Anker 57 ist mittels einer Torsionsfeder 58 gelagert. Am Anker 57 ist eine Betätigungsstange 59 angelenkt, die durch eine Schraube 60 in ihrer Länge veränderbar ist. Die Schraube 60 steht auf dem Ventilschaft 52 auf. Die Torsionsfeder 58 ist so vorgespannt, daß sie ohne Erregung der Elektromagnete 55 und 56 zusammen mit der Feder 54 den Anker 57 in der gezeigten Mittelstellung hält. Ein Verbindungsteil 61 verbindet den Anker 57 mit der Torsionsfeder 58. Rechts am Elektromagnet 56 ist ein Rastsystem 62 dargestellt. Es besteht aus einer um die Achse 63 kippbaren Wippe 64. Am unteren Ende der Wippe ist eine Rastrolle 65 gezeigt, die in den Endstellungen des Ankers 57, in die er durch die Kraft der Elektromagneten 55 bzw. 56 und durch die Wirkung der Federn 54 oder 58 gebracht wird, über bzw. unter die Rastplatte einrastet, und den Anker 57 festhält. Die Rastrolle 65 ist zur Erniedrigung der Reibung kugelgelagert. Sie wird durch eine Welle 65a zwischen zwei Kugellagern gebildet. Im Kern des Elektromagneten 56 ist ein Rastelektromagnet 67 untergebracht, bei dessen Erregung die in den Magnetkreis des Rastmagneten 67 einbezogene Wippe 64 betätigt wird. Hierdurch wird die eingerastete Rastrolle 65a aus den Raststellungen herausgezogen. Die Welle 65a rollt während der Umlenkung des Ankers 57 auf einer mit dem Anker 57 verbundenen Rastplatte ab. in Fig. 6 ist noch ein Ventilwegsensor 68 und ein Ankerwegsensor 69 eingezeichnet. Beide Sensoren arbeiten z.B. auf der Basis einer linearen Hallschranke. Es können auch induktive Geber 68a eingesetzt werden. Zur Vereinfachung der Darstellung ist dieser nur halbseitig gezeichnet. Über den Ventilwegsensor wird die Schließstellung des Ventils 57 erfaßt. Der Ankerwegsensor 69 erfaßt den Gesamthub.
Während des Arbeitshubes sind die Meßergebnisse beider Sensoren gleich. Lediglich beim Schließen des Ventiles läuft der Ankerwegsensor noch einen Betrag weiter. Vorzugsweise wird noch ein Sensor für den Hubendbereich mit großer Genauigkeit vorgesehen.
In der strichpunktiert gezeichneten Endstellung des Ankers 57 ist das Ventil 51 geschlossen und zwischen der Betätigungsstange 59 und dem Schaft 52 des Ventils tritt Ventilspiel von etwa 0,1 bis 0,3 mm auf.

Anhand der Fig. 7 bis 12 wird die Einregelung des Ankers auf Sollposition zur nachfolgenden Einrastung beschrieben.

Fig. 7 zeigt in Fig. 7a den Weg/Zeit Verlauf (s über t) des Magnetankers 57 bzw. des Ventils 51/52 während der Ventilöffnung, Fig. 7b gibt den zeitlichen Verlauf der Kräfte wieder und Fig. 7c zeigt die Bewegung der Rastrolle 65. Zum Zeitpunkt T₀ setzt die Ankerbewegung ein und nach einem kurzen Weg Δsᵥ (Ventilspiel) trifft die Stellschraube 60 auf den Ventilschaft 52 und nimmt das Ventil 51/52 mit. Der gezeichnete Kraftsprung kommt beim Auftreffen auf das Ventil zustande, wenn dessen Ventilfeder wirksam wird. Aufgrund der Feder- und Magnetkräfte stellt sich der in Fig. 4a gezeigte Bewegungsverlauf ein, der im Idealfall den Anker 57 genau in die Sollposition sₛₒₗₗ bringt, die um einen Weg Δs vom Endanschlag entfernt ist. Die strichpunktierte und die gestrichelte Linien zeigen Abweichungen vom Sollverlauf und zwar wird bei der gestrichelten Linie der Sollwert unterschritten und bei der strichpunktierten Linie überschritten, wobei hier der Anker 57 auf den Endanschlag auftrifft. Der Sollwert kann durch die eingerastete Rastrolle oder dem Abstand vom Endanschlag definiert sein.
In Fig. 7b ist mit F_{F} die resultierende Kraft der Federn 54 und 58 überlagert von den Kräften zweier weiterer nicht dargestellter Federn, die in der Nähe der Endstellungen wirksam werden (links bzw. rechts vom Knick) bezeichnet. Diese Zusatzfedern bewirken eine große Beschleunigung des Ankers 57 aus den Endstellungen. Mit F_{M} ist die Kraft des Magneten 55 bezeichnet. Hierbei ist eine Form des Ankers 57' und der Magnetpole unterstellt, wie sie in Fig. 9 dargestellt sind. Diese Ausbildung ermöglicht eine hohe Anfangskraft, die insbesondere für das Auslaßventil günstig ist, da hier zusätzlich die Gaskraft überwunden werden muß. Um die Totzeiten der Signalaufbereitung zu berücksichtigen, wird der Elektromagnet 55 um die Zeit t₀₁ vor T₀ eingeschaltet. Nach Entrastung des Rastsystems bei T₀ wird diese Magnetkraft bei T₀ wirksam. Sie wirkt über eine relativ kurze Zeitdauer Tₛ. Die dargestellte Summe der Kräfte F_{F} und F_{M} wirkt auf den Anker und das Ventil ein und beschleunigt diese. Nach Abschalten des Erregerstroms nach Tₛ klingt die Magnetkraft über tᵥ ab. Die Summe der Kräfte bringt den Anker in die andere Endstellung. Zur vereinfachten Darstellung sind die Reibungs- und Gaskräfte nicht berücksichtigt. Die Abweichung von der Sollposition wird vom Ankerwegsensor 69 festgestellt. Aus der Feststellung der Ablage (+Δs, -Δs) ermittelt ein nicht gezeigter Rechner einen Korrekturwert -ΔT oder +ΔT für die Einschaltung des Elektromagneten 55 im nächsten Zyklus. Fig. 4c zeigt den Bewegungsablauf der Rastrolle 65. Der Rastmagnet wird entsprechend den Tot- und Verzugszeiten um t₀₂ vor T₀ eingeschaltet. Bei T₀ hat sich die Rastrolle 65 über die Kante der Rastplatte bewegt und gibt den Anker 57 frei. Die Summe der Kräfte kann wirksam werden und den Anker samt Ventil beschleunigen. Nach einiger Zeit T_{RR} wird der Rastmagnet abgeschaltet. Die Rastrolle 65 wird durch die Kraft der Feder 66 auf die Rastplatte gedrückt und rollt auf ihr ab. Bei Erreichen der Endstellung rastet die Rastrolle 65 wieder ein und hält den Anker in der Endstellung. Eine magnetische Haltekraft ist nicht notwendig. Damit entfallen auch störende Klebezeiten bei der folgenden Umsteuerung des Ventils: das erfindungsgemäße System kann schneller beschleunigen. Zusätzliche Dämpfungsmaßnahmen sind nicht notwendig.
Ist die - Δs-Abweichung zu groß, so daß die Rastrolle nicht einrasten kann, so wird bei Tₓ der Elektromagnet 55 nochmals kurz betätigt. Dies läßt sich optimieren, wenn man neben dem Ankerweg auch die Ankergeschwindigkeit auswertet oder bei einem bestimmten Zeitpunkt den zurückgelegten Weg bestimmt oder zum Zeitpunkt den zurückgelegten Weg auswertet.
Zum Zeitpunkt TX kann der Magnet nochmals eingeschaltet werden, wenn der Hubverlauf unter der Sollkurve liegt. Dasselbe gilt auch für Fig. 8.
Die Fig. 8 zeigt die Kurven entsprechend Fig. 7 für das Schließen des Ventils.
Bei T₀ gibt die Rastrolle 65 den Anker 57 frei und Anker und Ventil bewegen sich durch die Kraft der Federn F_{F} in Richtung Schließstellung. F_{M} wäre der Verlauf der Magnetkraft F_{M}, wenn der Elektromagnet 56 eingeschaltet wäre. Tatsächlich wird dieser nur über eine relativ kurze Zeit T₆ nach Überschreiten der Zwischenstellung (F_{F} = 0) eingeschaltet. Die Magnetkraft ist bei diesem zurückgelegten Weg bzw. dem verbleibenden Luftspalt zum Magnetpol schon groß. Die Beeinflussung der Federkraft zeigt die Summe F_{M} und F_{F} . Bei Idealverlauf gelangt der Anker in die
Position sₛₒₗₗ Δs vom Endanschlag entfernt.
Der Kraftverlauf F_{M} des stärkeren Elektromagneten 56 ähnelt einem hyperbolischen Verlauf. Er wurde gewählt. um das übliche Anschwingen des Systems nach Motorstart zu vermeiden und um bei stärkerer Sollwertabweichung im normalen Regelvorgang das Ventil sofort schließen zu können, da eine entsprechende Überschußkraft gegenüber der Feder vorgesehen ist. Dies ist beim schwächeren Elektromagnet 55 aus Kosten- und Gewichtsgründen nicht notwendig, da im Grenzfall die Motorfunktion auch bei halbgeöffnetem Ventil möglich ist.
Die Regelung erfolgt analog zu Fig. 7, indem die Abweichung von der Sollposition festgestellt wird und für den folgenden Schließvorgang die Ansteuerzeit T₆ um eine Zeit - ΔT oder + ΔT variiert wird. Auch die Rastrolle 65 hat die gleiche Wirkung wie bei Fig. 7.
Auch hier kann entsprechend Fig. 7 bei Tₓ der Elektromagnet nochmals zugeschaltet werden, um ein sicheres Einrasten zu gewährleisten. Zur Überwachung der Rastfunktion kann ein Rastschalter vorgesehen werden. Auch läßt sich die Einrastung aus dem Stromverlauf des Rastmagneten ableiten.
Fig. 9 zeigt mit großer Auflösung den Hubbeginn zum Öffnen. Hier zeigt sich eine Phasenverschiebung des Wegverlaufes von Anker S_{M} und Ventil s_{V}. Zu berücksichtigen ist bei einem Gesamthub von ungefähr 8 mm ein Ventilspiel von ca. 0,1 bis 0,3 mm. Daher muß der Ventilhubsensor nur diesen Bereich auswerten.
Fig. 10 zeigt vergrößert die Zustände bei Hubende beim Schließvorgang. Die Einrastung S_{RR} erfolgt vor dem S_{SOLL} und die Ventilschließung erfolgt ebenfalls vor der Einrastung. Entsprechend erfolgt die Justierung des Magnetsystems und der Endanschläge zur Einrastung. Dies ist in einer Baueinheit sichergestellt. Nach Montage erfolgt dann die Einstellung des Ventilspieles. Dieses kann über die Auswertung von s_{V} und s_{M} im Regelvorgang überwacht werden, ebenso bei der Ventilspieleinstellung im Werk oder Service.
Fig. 11 zeigt die Ventilhubbewegung in Relation zur Kolbenbewegung mit Eckwerten OT und UT.

Motorspezifisch und insbesondere drehzahlabhängig erfolgt die Ansteuerung des Magnetsystems. Über den frei wählbaren Zeitversatz tₛ (Systemzeit) erfolgt die Ansteuerung bezogen auf das beschriebene T₀ . Drehzahlabhängig erfolgt auch die Festlegung einer Öffnungszeit T_{auf} und einer Ventilschließzeit T_{zu} . O.g. Parameter sind Bestandteil der Motorsteuerung, welche dem Magnetsteuerungssystem die Vorgaben tₛ, T_{auf} , T_{zu} vorgibt.
Dementsprechend ist ein entsprechend schneller Mikroprozessor mit z.B. DSP für die schnellen Rechenoperationen notwendig, da sehr viele schnelle Echtzeitvorgänge gerechnet werden müssen.

Durch die Regelung auf Sollpositionen in Polnähe ist automatisch eine Dämpfung und damit eine geringe Geräuschentwicklung gegeben. Es ergeben sich keine Temperatureinflüsse, wie sie bei einer hydraulischen Dämpfung auftreten. Die Elektromagnete sind in trockener Umgebung untergebracht. Der Gesamtaufbau ist äußerst reibungsarm, so daß in der Hubphase wenig Energie zugeführt werden muß.
Ein Großteil der Bewegungsenergie wird in Federn gespeichert und nicht wie bei der hydr. Dämpfung vergeudet.

Der oben beschriebene elektromagnetische Antrieb kann zum Antreiben eines Gaswechsel-Ventils oder eines anderen vergleichbaren Ventils eingesetzt werden. Auch kann damit eine Pumpe angetrieben werden, wobei der Ventilstößel durch einen Pumpenkolben ersetzt wird.
Aber auch sein Einsatz bei Getrieben ist möglich, weil auch dort eine schnelle Umschaltung von der einen in die andere Stellung mit hoher Kraft erwünscht ist.
Auch bei sonstigen Anwendungen mit ähnlichen Voraussetzungen ist die Erfindung einsetzbar.

## Patentansprüche

1. Elektromagnetische Stelleinrichtung mit zwei Elektromagneten, insbesondere deren Polflächen zumindest teilweise einander zugewandt sind und einem verschiebbar gelagerten, zwischen den Polflächen durch die Elektromagnete hin- und herbewegbaren Anker, der ohne Ansteuerung der Elektromagnete, insbesondere durch zwei entgegengesetzt gerichtete Federkräfte in einer Zwischenstellung gehalten wird und nach Erreichen einer Endstellung wenigstens in der Nähe der Polflächen eines Elektromagneten trotz Abschaltung des Elektromagneten festgehalten wird, **dadurch gekennzeichnet, daß** ein Rastsystem (35; 62) den Anker (29; 57) oder ein mit ihm verbundenes Teil in den beiden Endstellungen mechanisch festhält und daß das Rastsystem (35; 62) für beide Endstellungen eine elektrisch betriebene die Raststellung lösende Vorrichtung, insbesondere einen Elektromagneten (39) aufweist.

2. Elektromagnetische Stelleinrichtung nach Anspruch 1, **dadurch gekennzeichnet, daß** der Anker (29; 57) federgelagert ist (Drehfeder 27;58).

3. Elektromagnetische Stelleinrichtung nach Anspruch 1 oder 2, **dadurch gekennzeichnet, daß** die Einrastung stromlos durch Federkraft (38;66) erfolgt.

4. Elektromagnetische Stelleinrichtung nach Anspruch 1 oder 2, **dadurch gekennzeichnet, daß** die Einrastung durch Betätigung des Elektromagneten gegen eine Federkraft erfolgt.

5. Elektromagnetische Stelleinrichtung nach einem der Ansprüche 1 bis 4, **dadurch gekennzeichnet, daß** das Rastsystem ein gleitendes Rastelement (42a;65a) aufweist.

6. Elektromagnetische Stelleinrichtung nach Anspruch 5, **dadurch gekennzeichnet, daß** das Rastelement (42') reibungsarm gelagert ist (Wälzlager 47).

7. Elektromagnetische Stelleinrichtung nach Anspruch 5 oder 6, **dadurch gekennzeichnet, daß** das Rastelement eine Rastrolle (42) mit kleinem Durchmesser ist und mittels Wälzlager (47) mit größerem Durchmesser gelagert ist.

8. Elektromagnetische Stelleinrichtung nach einem der Ansprüche 1 bis 7, **dadurch gekennzeichnet, daß** für das Rastelement (42') wenigstens ein Anschlag zur Hubbegrenzung vorgesehen ist.

9. Elektromagnetische Stelleinrichtung nach Anspruch 8, **dadurch gekennzeichnet, daß** der Anschlag durch eine drehbare Anschlagplatte gebildet ist.

10. Elektromagnetische Stelleinrichtung nach einem der Ansprüche 1 bis 9, **dadurch gekennzeichnet, daß** der der jeweiligen Endlage des Ankers zugeordnete Elektromagnet bei der Entrastung zur Entlastung des Rastsystems kurzzeitig erregt wird.

11. Elektromagnetische Stelleinrichtung nach Anspruch 10, **dadurch gekennzeichnet, daß** die Erregungszeit durch ein durch die Bewegung des Ankers (57) ausgelöstes Signal (Sensor 69) beendet wird.

12. Elektromagnetische Stelleinrichtung nach Anspruch 11, **dadurch gekennzeichnet, daß** das Signal ein Schaltersignal ist.

13. Elektromagnetische Stelleinrichtung nach Anspruch 11, **dadurch gekennzeichnet, daß** das Signal aus dem Stromverlauf des Rastmagneten (35) gewonnen wird.

14. Elektromagnetische Stelleinrichtung nach Anspruch 1 bis 13, **dadurch gekennzeichnet, daß** der Magnetkreis des Rastsystems teilweise in den Magnetkreis eines der Elektromagnete integriert ist.

15. Elektromagnetische Stelleinrichtung nach Anspruch 1 bis 14, **dadurch gekennzeichnet, daß** zur Steuerung des Antriebs Signale eines Ankerwegsensors für die Endstellungen verwertet werden.

16. Elektromagnetische nach einem der Ansprüche 1 bis 15 **dadurch gekennzeichnet, daß** jeweils in der Nähe der Polflächen Sollpositionen sₛₒₗₗ für den Anker (57) definiert sind, die von einem Sensor (69) überwacht werden, daß die Elektromagnete (55,56) zur Ansteuerung einer der Sollpositionen sₛₒₗₗ mit einem Stromimpuls angesteuert werden und daß die Länge des Stromimpulses im Folgezyklus bei Abweichungen des Ankers (57) von der Sollposition sₛₒₗₗ verändert werden.

17. Elektromagnetischer Antrieb nach Anspruch 16, **gekennzeichnet durch** seine Verwendung als Antrieb eines Ventils (51,52) in einem Verbrennungsmotor, wobei auf das Ventil eine Federkraft (54) in Richtung "Ventil geschlossen" einwirkt, die zumindest teilweise eine der Federkräfte ist, die das Ventil in die Zwischenstellung stellen.

18. Elektromagnetischer Antrieb nach Anspruch 17, **dadurch gekennzeichnet, daß** der Stromimpuls zum Öffnen des Ventils (51,52) zu Beginn des Öffnungsvorgangs (bei T₀ ) wirksam ist.

19. Elektromagnetischer Antrieb nach Anspruch 16 oder 17, **dadurch gekennzeichnet, daß** der Stromimpuls zum Schließen des Ventils (51,52) in der zweiten Hälfte des Ventilhubs wirksam ist.

20. Elektromagnetischer Antrieb nach Anspruch 18, **dadurch gekennzeichnet, daß** der Stromimpuls vor der Entrastung des Ankers (7) eingeschaltet wird.

21. Elektromagnetischer Antrieb nach einem der Ansprüche 16 bis 21, **dadurch gekennzeichnet, daß** zur Stellwerterfassung ein Ankerwegsensor (69) vorgesehen ist.

22. Elektromagnetischer Antrieb nach Anspruch 21, **dadurch gekennzeichnet, daß** der Ankerwegsensor (69) für den vollen Hub und ein Ventilwegsensor (68) mit kleinem Auswertbereich vorgesehen sind.

23. Elektromagnetischer Antrieb nach Anspruch 22, **dadurch gekennzeichnet, daß** der oder die Sensoren zur Erfassung des Ventilspiels genutzt werden.

24. Elektromagnetischer Antrieb nach einem der Ansprüche 16 bis 23, **dadurch gekennzeichnet, daß** der zugehörige Elektromagnet (55 oder 56) zusätzlich angesteuert wird (bei TX), wenn keine ausreichende Annäherung an die Sollposition (sₛₒₗₗ) erreicht wird.

## Claims

1. Electromagnetic actuator device have two electromagnets whose pole faces in particular at least partly face one another and having a displaceably mounted armature which can be moved to and from between the pole faces by the electromagnets and which, without the electromagnet energised, is held in an intermediate position by two oppositely directed forces from springs and which after reaching an end position is held immobile at least in the vicinity of the pole faces of one electromagnet even when the electromagnet is switched off, **characterised in that** a latching system (35, 62) hold the armature (29, 57) or a part connected to it mechanically immobile in the two end positions and **in that** the latching system (35, 62) has for both end positions an electrically operated device, and in particular an electromagnet (39), which releases the latched position.

2. Electromagnetic actuator device according to claim 1, **characterised in that** the armature (29, 57) is spring mounted (torsion springs 27, 58).

3. Electromagnetic actuator device according to claim 1 or 2, **characterised in that** the latching-in is effected non-electrically by means of spring force (38, 66).

4. Electromagnetic actuator device according to claim 1 or 2, **characterised in that** the latching-in takes place in opposition to a spring force as a result of the electromagnet being actuated.

5. Electromagnetic actuator device according to any of claim 1 to 4, **characterised in that** the latching system has a sliding latching element (42a, 65a).

6. Electromagnetic actuator device according to claim 5, **characterised in that** the latching element (42') has a low-friction mounting (rolling bearings 47).

7. Electromagnetic actuator device according to claim 5 or 6, **characterised in that** the latching element is a latching roller (42) of small diameter and is mounted by means of rolling bearings (47) of larger diameter.

8. Electromagnetic actuator device according to any of claims 1 to 7, **characterised in that** at least one stop is provided for the latching element (42') to limit its travel.

9. Electromagnetic actuator device according to claim 8, **characterised in that** the stop is formed by a rotatable abutment plate.

10. Electromagnetic actuator device according to any of claims 1 to 9, **characterised in that** the electromagnet assigned to the particular end position of the armature is energised briefly at the time of unlatching to relieve the load on the latching system.

11. Electromagnetic actuator device according to claim 10, **characterised in that** the energisation time is brought to an end by a signal (sensor 69) triggered by the movement of the armature (57)

12. Electromagnetic actuator device according to claim 11, **characterised in that** the signal is a signal from a switch.

13. Electromagnetic actuator device according to claim 11, **characterised in that** the signal is obtained from the curve followed by the current to the latching magnet (35).

14. Electromagnetic actuator device according to claims 1 to 13, **characterised in that** the magnetic circuit of the latching system is partly integrated into the magnetic circuit of one of the electromagnets.

15. Electromagnetic actuator device according to claims 1 to 14, **characterised in that** signals from an armature travel sensor for the end positions are made use of to control the actuator.

16. Electromagnetic actuator device according to any of claims 1 to 15, **characterised in that** desired positions sₛₒₗₗ for the armature (57) are defined in the neighbourhood of each of the pole faces and these positions are monitored by a sensor (69), **in that** the electromagnets (55, 56) are energised by a current pulse to go to one of the desired positions sₛₒₗₗ and **in that** the length of the current pulse in the next cycle is varied if the armature (57) deviates from the desired position sₛₒₗₗ.

17. Electromagnetic actuator device according to claim 16, **characterised by** its use as an actuator of a valve (51, 52) in an internal combustion engine, in which case a spring force (54) acts on the valve in the "valve closed" direction and at least part of this spring force is one of the spring forces which set the valve to the intermediate position.

18. Electromagnetic actuator device according to claim 17, **characterised in that** the current pulse to open the valve (51, 52) comes into action at the beginning of the opening process (at T₀) .

19. Electromagnetic actuator device according to claim 16 or 17, **characterised in that** the current pulse to close the valve (51, 52) comes into action in the second half of the valve travel.

20. Electromagnetic actuator device according to claim 18, **characterised in that** the current pulse is switched on prior to the unlatching of the armature (7).

21. Electromagnetic actuator device according to any of claim 16 to 21, **characterised in that** an armature travel sensor (69) is provided to detect setting values.

22. Electromagnetic actuator device according to claim 21, **characterised in that** the armature travel sensor (69) is provided for the full travel and a valve travel sensor (68) with a small sensing range is provided.

23. Electromagnetic actuator device according to claim 22, **characterised in that** the sensor or sensors are used to sense the valve clearance.

24. Electromagnetic actuator device according to any of claims 16 to 23, **characterised in that** additional energisation is applied to the associated electromagnet (55 or 56) (at TX) when the desired position (sₛₒₗₗ ) is not approached sufficiently closely.

## Revendications

1. Dispositif de positionnement électromagnétique comprenant deux électroaimants, dont les surfaces polaires sont en particulier au moins partiellement tournées l'une vers l'autre et comprenant une armature montée en translation entre les surfaces polaires et susceptibles de se déplacer en va-et-vient au moyen des électroaimants, ladite armature étant maintenue, en l'absence de pilotage des électroaimants, en particulier au moyen de deux forces élastiques dirigées en sens opposé, dans une position intermédiaire, et étant maintenue après avoir atteint une position finale au moins au voisinage des surfaces polaires d'un électroaimant malgré coupure de l'électroaimant, **caractérisé en ce qu'**un système à enclenchement (35 ; 62) retient mécaniquement l'armature (29 ; 57), ou une partie reliée à celle-ci, dans les positions finales, et **en ce que** le système à enclenchement (35 ; 62) comprend pour les deux positions finales un dispositif à fonctionnement électrique qui libère la position d'enclenchement, en particulier un électroaimant (39).

2. Dispositif de positionnement électromagnétique selon la revendication 1, **caractérisé en ce que** l'armature (29 ; 57) est montée sur ressorts (ressort de torsion 27 ; 58).

3. Dispositif de positionnement électromagnétique selon l'une ou l'autre des revendications 1 et 2, **caractérisé en ce que** l'enclenchement a lieu sans courant sous la force de ressorts (38 ; 66).

4. Dispositif de positionnement électromagnétique selon l'une ou l'autre des revendications 1 et 2, **caractérisé en ce que** l'enclenchement a lieu à l'encontre de la force d'un ressort par actionnement de l'électroaimant.

5. Dispositif de positionnement électromagnétique selon l'une des revendications 1 à 4, **caractérisé en ce que** le système d'enclenchement comprend un élément d'enclenchement coulissant (42a ; 65a).

6. Dispositif de positionnement électromagnétique selon la revendication 5, **caractérisé en ce que** l'élément d'enclenchement (42') est monté sous faible friction (palier à roulements 47).

7. Dispositif de positionnement électromagnétique selon l'une ou l'autre des revendications 5 et 6, **caractérisé en ce que** l'élément d'enclenchement est un galet d'enclenchement (42) de petit diamètre, et **en ce qu'**il est monté à l'aide de paliers à roulements (47) de grand diamètre.

8. Dispositif de positionnement électromagnétique selon l'une des revendications 1 à 7, **caractérisé en ce qu'**il est prévu au moins une butée pour la limitation de course pour l'élément d'enclenchement (42').

9. Dispositif de positionnement électromagnétique selon la revendication 8, **caractérisé en ce que** la butée est formée par une plaque de butée rotative.

10. Dispositif de positionnement électromagnétique selon l'une des revendications 1 à 9, **caractérisé en ce que** l'électroaimant associé à la position finale respective de l'armature est brièvement excité lors du désenclenchement afin de décharger le système à enclenchement.

11. Dispositif de positionnement électromagnétique selon la revendication 10, **caractérisé en ce que** la durée d'excitation est terminée par un signal (capteur 69) déclenché par le déplacement de l'armature (57).

12. Dispositif de positionnement électromagnétique selon la revendication 11, **caractérisé en ce que** le signal est un signal de commutation.

13. Dispositif de positionnement électromagnétique selon la revendication 11, **caractérisé en ce que** le signal est récupéré à partir de l'évolution du courant de l'électroaimant d'enclenchement (35).

14. Dispositif de positionnement électromagnétique selon l'une des revendications 1 à 13, **caractérisé en ce que** le circuit magnétique du système enclenchement est partiellement intégré dans le circuit magnétique de l'un des électroaimants.

15. Dispositif de positionnement électromagnétique selon l'une des revendications 1 à 14, **caractérisé en ce que** pour la commande de l'entraînement on exploite des signaux d'un capteur de course de l'armature pour les positions finales.

16. Dispositif de positionnement électromagnétique selon l'une des revendications 1 à 15, **caractérisé en ce que** dans le voisinage des surfaces polaires sont définies respectivement des positions de consigne S_{consigne} pour l'armature (57), lesquelles sont surveillées par un capteur (69), **en ce que** les électroaimants (55, 56) sont pilotés avec une impulsion de courant en vue de se rapprocher de l'une des positions de consigne S_{consigne}, et **en ce que** la longueur de l'impulsion de courant est modifiée dans le cycle suivant dans le cas d'écartements de l'armature (57) depuis la position de consigne S_{consigne}.

17. Dispositif d'entraînement électromagnétique selon la revendication 16, **caractérisé par** son utilisation à titre d'entraînement d'une soupape (51, 52) dans un moteur à combustion interne, dans lequel la force d'un ressort (54) agit sur la soupape en direction de fermeture, cette force étant au moins partiellement l'une des forces de ressorts qui met la soupape dans la position intermédiaire.

18. Dispositif d'entraînement électromagnétique selon la revendication 17, **caractérisé en ce que** l'impulsion de courant pour ouvrir la soupape (51, 52) agit au commencement de l'opération d'ouverture (instant T₀).

19. Dispositif d'entraînement électromagnétique selon l'une ou l'autre des revendications 16 et 17, **caractérisé en ce que** l'impulsion de courant pour fermer la soupape (51, 52) agit dans la deuxième moitié de la course de soupape.

20. Dispositif d'entraînement électromagnétique selon la revendication 18, **caractérisé en ce que** l'impulsion de courant est enclenchée avant le désenclenchement de l'armature (7).

21. Dispositif d'entraînement électromagnétique selon l'une des revendications 16 à 21, **caractérisé en ce que** l'on prévoit un capteur de course (69) pour l'armature pour la détection des valeurs de positionnement.

22. Dispositif d'entraînement électromagnétique selon la revendication 21, **caractérisé en ce que** le capteur de course (69) pour l'armature est prévu pour la pleine course, et **en ce qu'**il est prévu un capteur de course (68) pour la soupape, avec une petite zone d'évaluation.

23. Dispositif d'entraînement électromagnétique selon la revendication 22, **caractérisé en ce que** le ou les capteur(s) est(sont) utilisé(s) pour détecter le jeu de la soupape.

24. Dispositif d'entraînement électromagnétique selon l'une des revendications 16 à 23, **caractérisé en ce que** l'électroaimant associé (55 ou 56) est également piloté (instant Tₓ) lorsque l'on n'a pas atteint de rapprochement suffisant à la position de consigne (S_{consigne}).
